# EUROPÄISCHE PATENTSCHRIFT

(11) **EP 3 789 553 B1**
(45) Veröffentlichungstag und Bekanntmachung des Hinweises auf die Patenterteilung: **06.04.2022**
(21) Anmeldenummer: 20194545.8
(22) Anmeldetag: 04.09.2020
(51) Int. Cl.: E04C 2/04, E04B 5/04, E04C 2/06, E04C 2/32, E04C 5/07, E04B 2/86, E04B 1/04

(54) **FERTIGBAUELEMENT UND FERTIGBAUSYSTEM**
PREFABRICATED CONSTRUCTION ELEMENT AND PREFABRICATED SYSTEM
ÉLÉMENT PRÉFABRIQUÉ ET SYSTÈME PRÉFABRIQUÉ

(30) Priorität: 06.09.2019 DE 102019213577
(43) Veröffentlichungstag der Anmeldung: 10.03.2021
(73) Patentinhaber: Lenz, Tankred, 01277 Dresden (DE)
(72) Erfinder: Lenz, Tankred, 01277 Dresden (DE)
(74) Vertreter: Pfenning, Meinig & Partner mbB

(56) Entgegenhaltungen:
- WO-A1-91/05120
- FR-A- 532 018
- FR-A- 1 491 552
- GB-A- 2 550 426
- US-A- 985 165
- US-B1- 6 385 942

## Beschreibung

Die Erfindung betrifft ein Fertigbauelement und ein Fertigbausystem in Leichtbauweise, das für den Wand- und Deckenbau geeignet ist.

Aufgrund geringerer Bauzeiten werden zunehmend mehr Gebäude in Fertigbauweise bzw. Systembauweise hergestellt. Dabei werden werksseitig vorgefertigte Bauelemente, sogenannte Fertigbauelemente, auf der Baustelle in kurzer Zeit zu einem Gebäude zusammengefügt. Solche Fertigbauelemente können in Massivbauweise oder Leichtbauweise gefertigt sein. Fertigbauelemente in Massivbauweise, wie beispielsweise Stahlbetonplatten, haben den Vorteil, dass sie als tragende Elemente eingesetzt werden können, während Fertigbauelemente in Leichtbauweise, wie beispielsweise Holz- oder Gipswerkplatten, meist nur eine raumabschließende Funktion haben. Fertigbauelemente in Massivbauweise weisen allerdings ein hohes Gewicht auf und sind häufig in ihrer Herstellung und Entsorgung ökologisch nicht nachhaltig, da sie beispielsweise nur schwer recycelt werden können. Fertigbauelemente in Leichtbauweise haben ein geringeres Gewicht und sind in ihrer Herstellung und Entsorgung meist umweltverträglicher, weisen jedoch im Vergleich zu Fertigbauelemente in Massivbauweise eine kürzere Lebensdauer, eine schlechtere Schall- und Wärmedämmung und auch eine schlechtere Festigkeit und Brandschutzsicherheit auf.

Der vorliegenden Erfindung liegt daher die Aufgabe zugrunde, diese Nachteile zu überwinden und ein Fertigbauelement und ein Fertigbausystem in Leichtbauweise bereitzustellen, die trotz einer geringen Masse eine hohe Tragfähigkeit, eine lange Lebensdauer, eine hohe Schall- und Wärmedämmung und auch eine hohe Brandschutzsicherheit bieten.

So ist ein Verfahren zur Herstellung von Betonteilen mit Bewährung aus FR 532 018 A bekannt.

US 985 165 A beschreibt ein Fußbodenelement aus Beton.

Diese Aufgabe wird erfindungsgemäß gelöst durch ein Fertigbauelement nach Anspruch 1 und Fertigbausystem mit mindestens zwei Fertigbauelementen nach Anspruch 10. Vorteilhafte Ausgestaltungen und Weiterbildungen sind in den abhängigen Ansprüchen beschrieben.

Ein erfindungsgemäßes Fertigbauelement weist ein vorgespanntes Flächentragwerkelement aus Textilbeton, eine Aufbetonschicht und/oder eine Unterbetonschicht auf. Das vorgespannte Flächentragwerkelement ist als Faltwerk ausgebildet, das eine Faltung bzw. Faltenstruktur aufweist, die durch Erhebungen und/oder Vertiefungen im vorgespannten Flächentragwerkelement gebildet ist. Die Aufbetonschicht ist auf einer Oberfläche des vorgespannten Flächentragwerkelementes derart in den Vertiefungen und/oder zwischen den Erhebungen der Faltung ausgebildet, dass die Aufbetonschicht eine ebene Oberfläche bildet, die planparallel zum Flächentragwerkelement ausgerichtet ist. Die Aufbetonschicht kann somit beispielsweise eine gleichmäßige, ebene Unterlage für einen späteren schwimmenden Estrich bilden. Die Unterbetonschicht ist allein auf einer Oberfläche des vorgespannten Flächentragwerkelementes oder zusätzlich zu einer Aufbetonschicht auf einer der Aufbetonschicht gegenüberliegend angeordneten Oberfläche des vorgespannten Flächentragwerkelementes derart in den Vertiefungen und/oder zwischen den Erhebungen der Faltung ausgebildet, dass die Unterbetonschicht eine ebene Oberfläche bildet, die planparallel zum Flächentragwerkelement ausgerichtet ist. Das Fertigbauelement bietet dadurch sowohl die Vorteile eines massiven Betonbauelementes als auch die eines Leichtbauelementes. Es weist eine hohe Tragfähigkeit, Lebensdauer, Schall- und Wärmedämmung und auch eine hohe Brandschutzsicherheit auf, kann dabei aber dennoch mit geringen Materialstärken und infolgedessen mit einem sehr geringen Gewicht ausgebildet werden. Bei vertikalen Anwendungen kann dadurch beispielsweise die nutzbare Grundfläche eines Gebäudes vergrößert werden. Das Fertigbauelement eignet sich somit insbesondere für großformatige Wand- und/oder Deckenelemente.

Eine hohe Tragfähigkeit trotz Material- und Gewichtsersparnis kann zum einen durch das Flächentragwerkelement aus Textilbeton erreicht werden. Textilbeton besteht typischerweise aus einer Betonmatrix und einer textilen Bewehrung, die deutlich leichter als eine vergleichbare metallische Bewehrungen ist. Aus Textilbeton, der mit einer Zugspannung vorgespannt ist, lassen sich vorgespannte Flächentragwerkelemente ausbilden, die dem Fertigbauelement trotz eines geringen Eigengewichts aufgrund ihrer Vorspannung eine hohe Tragfähigkeit verleihen.

Eine verbesserte Tragfähigkeit kann zum anderen auch durch die Faltung des Flächentragwerkelementes und die Aufbeton- bzw. Unterbetonschicht erreicht werden. Die Faltung des Flächentragwerkelementes bewirkt eine Faltversteifung des Flächentragwerkelementes, mit der die Druck- und Biegefestigkeit des Fertigbauelements erhöht werden können. Darüber hinaus können das Flächentragwerkelement und die Aufbeton- bzw. Unterbetonschicht aufgrund der Faltung formschlüssig derart ineinandergreifen, dass ein Schubverbund zwischen dem Flächentragwerkelement und der Aufbeton- bzw. Unterbetonschicht ausgebildet werden kann, durch den die Steifigkeit des Fertigbauelements zusätzlich erhöht werden kann. Im vollen Schubverbund kann dadurch eine Steifigkeit des Fertigbauelements erreicht werden, die größer als die Summe der Steifigkeiten der einzelnen Komponenten des Fertigbauelements sein kann. Die Aufbeton- bzw. Unterbetonschicht können sich außerdem auch positiv auf die Lebensdauer des Fertigbauelements auswirken, da sie den Textilbeton des Flächentragwerkelementes vor einem Ablösen der Betondeckung der textilen Bewehrung schützen.

Für eine hohe Steifigkeit und einfache Herstellung des Fertigbauelementes können die Vertiefungen und/oder Erhebungen der Faltung vorzugsweise als linienförmige Vertiefungen und/oder Erhebungen ausgebildet sein, die in der Faltung parallel zueinander angeordnet sein können. Die Vertiefungen und/oder Erhebungen können beispielsweise mit einem halbrunden, rechteckigen, dreieckigen und/oder trapezförmigen Querschnitt ausgebildet sein. Sie können insbesondere als Halbrundsicken, Kastensicken, Dreiecksicken und/oder Trapezsicken ausgebildet sein. Das vorgespannte Flächentragwerkelement kann als vorgespannte Trapezfaltwerkplatte, z. B. mit äquidistant parallel zueinander verlaufenden Trapezsicken ausgebildet sein. Die Vertiefungen und/oder Erhebungen können aber auch so angeordnet und ausgebildet sein, dass am Fertigbauelement lokal differenziert wirkende Kräfte oder Momente berücksichtigt werden können. Dies betrifft zum Beispiel die Abstände und Form von Vertiefungen und/oder Erhebungen, die lokal verändert definiert werden können, um lokal wirkende höhere oder kleinere wirkende Kräfte und Momente berücksichtigen zu können.

Das vorgespannte Flächentragwerkelement ist vorzugsweise aus einem vorgespannten Textilbeton mit sofortigem Verbund gebildet. Unter einem vorgespannten Textilbeton mit sofortigem Verbund soll dabei ein Textilbeton verstanden werden, bei dem eine belastungsorientiert einachsig- oder mehrachsig mit einer Vorspannkraft auf Zug vorgespannte, textile Bewehrung stoff- und kraftschlüssig mit einer Betonmatrix verbunden wurde und die Vorspannkraft der Bewehrung nach Erhärten der Betonmatrix durch das Lösen der Vorspannung auf die Betonmatrix übertragen wurde. Derartig vorgespannte Flächentragwerke haben den Vorteil, dass sie werkseitig bereits vollständig fertiggestellt und auch in der Länge nach Maß zugeschnitten werden können.

Das vorgespannte Flächentragwerkelement des Fertigbauelementes kann insbesondere mit mindestens einer vorgespannten, textilen Bewehrung aus Carbon-, Basalt- und/oder Glasfasern ausgebildet werden. Solche Bewehrungen können beispielsweise in Form von Rovings, d. h. Faserbündeln, Netzen und/oder Matten ausgebildet sein, wobei die Bewehrungen zur Verbesserung ihres Tragverhaltens auch mit Kunststoffen, insbesondere einem Harz, getränkt sein können und/oder auch mehrlagig ausgebildet sein können. Besonders bevorzugt ist die vorgespannte, textile Bewehrung mit Gelegestreifen aus Carbonrovings gebildet, die im Faltwerk mit ihrer Längsachse bevorzugt entlang linienförmiger Erhebungen und/oder Vertiefungen der Faltung angeordnet sind. Derartige Bewehrungen können für die Herstellung des Faltwerkes besonderes unkompliziert in einem Spannbett vorgespannt und einbetoniert werden. Alternativ kann die textile Bewehrung auch als Gelegematte ausgebildet sein, die komplementär geformt zur Faltung des Faltwerkes ausgebildet ist und der Faltung folgend im Faltwerk angeordnet ist.

Da das Fertigbauelement hauptsächlich aus Beton als Grundmaterial aufgebaut ist, weist es im Vergleich zu herkömmlichen Leichtbauelementen aus Holz- oder Gipswerk eine höhere Brandschutzsicherheit und auch eine höhere Schalldämmung auf. Neben den Materialeigenschaften der Grundmaterialien wirkt sich insbesondere die Form des Flächentragwerkelementes, d. h. die Faltung und auch die geschlossene Fläche des Flächentragwerkelementes im Gegensatz zu polyedrisch durchbrochenen Schalungen oder Stabwerken, positiv auf den Schallschutz und somit auf die Raumakustik aus. Darüber hinaus leitet die textile Bewehrung des Flächentragwerkelementes und somit das Fertigbauelement nicht nur Schall sondern auch Wärme deutlich schlechter als metallische Bewehrungen, sodass Wärmebrücken und somit Wärmeverluste durch das Fertigbauelement reduziert werden können.

Für besonders leichte Fertigbauelemente kann es vorgesehen sein, dass die Aufbetonschicht und/oder die Unterbetonschicht aus einem Leichtbeton, insbesondere einem Schaumbeton oder Porenleichtbeton, ausgebildet sind. Schaum- oder Porenleichtbetone sind Betone, die unter Verwendung von Schaum oder Luftporenbildnern hergestellt werden. Sie weisen in der Regel einen Luftporengehalt von > 30 Vol.-% und Gesteinskörnungen mit einem Durchmesser kleiner als 2 mm bei einer Dichte kleiner als 1000 kg/m³, bevorzugt kleiner als 200 kg/m³, auf. Durch eine Aufbetonschicht und/oder eine Unterbetonschicht aus Schaumbeton oder Porenleichtbeton können die Fertigbauelemente mit besonderes guten Wärme- und Schalldämmeigenschaften und zudem einem hohen Feuerwiderstand ausgebildet werden. Im Brandfall sind insbesondere Verankerungen, die in der Auf- und/oder in der Unterbetonschicht oder zwischen der Auf- und der Unterbetonschicht angeordnet sind, durch die Auf- und/oder die Unterbetonschicht geschützt, sodass die Einsturzgefahr im Brandfall für Konstruktionen aus den Fertigbauelementen gesenkt werden kann.

Aufgrund kurzer Aushärte- bzw. Ausschalungszeiten bei der Herstellung der Aufbetonschicht und/oder Unterbetonschicht lassen sich die Fertigbauelemente werksseitig sehr rasch und unkompliziert durch Umschäumen des Flächentragwerkelementes mit dem Schaum- oder Porenleichtbeton und eine Dampfhärtung des Schaum- oder Porenleichtbetons ausbilden. Dabei können sowohl Kanäle für spätere Installationen bereits werksseitig in der Aufbetonschicht und/oder Unterbetonschicht ausgebildet werden, als auch besonders ebene Oberflächen der Aufbetonschicht und/oder Unterbetonschicht ausgebildet werden, die sich ohne weitere Aufbereitungsschritte für eine direkte Beschichtung mit Spachtel oder Farbe eignen. Am Ende der Nutzphase können die Aufbetonschicht und/oder Unterbetonschicht vom Flächentragwerkelement abgetrennt und zu einem homogenen, wiederverwertbaren Kies zerkleinert werden, sodass sich das Fertigbauelement einfach recyceln lässt. Das Fertigbauelement zeichnet sich daher aufgrund der einfachen Herstellung, der Material- und Gewichtsersparnis, der vorteilhaften Wärmedämmeigenschaften und auch der Recyclingfähigkeit durch eine sehr gute Ökobilanz aus.

Neben dem Recycling ist auch ein Reusing, d. h. eine Wiederverwendung, der Fertigbauelemente möglich. Die Fertigbauelemente können mit Verbindungselementen ausgebildet sein, mittels derer Fertigbauelemente mit anderen Bauelementen aber auch miteinander lösbar verbindbar sind. Dadurch können mit den Fertigbauelementen bei einer entsprechenden Fugenausbildung einzelne Raumzellen aber auch mehrgeschossige Bauwerke aufgebaut werden, die sehr einfach rückbaubar sind. Die Fertigbauelemente eignen sich somit beispielsweise als wiederverwendbare Fertigbauelemente für mobile Gebäude. Unter dem Begriff "Bauelement" sollen dabei alle Arten von Formteilen verstanden werden, die im Bauwesen Anwendung finden können.

Bevorzugt weist das Fertigbauelement an mindestens einer äußeren Stirnfläche ein Querjoch mit mindestens einem Verankerungselement auf, mittels dessen das Fertigbauelement mit einem Bauelement oder einem weiteren Fertigbauelement verbindbar ist. Das Querjoch kann hierbei sowohl bereits bei der Herstellung der Trapezplatten mitgegossen werden, als auch nachträglich an die Trapezplatte angeklebt werden. Alternativ oder zusätzlich kann das Fertigbauelement auch in der Aufbetonschicht mindestens ein Verankerungselement aufweisen, mittels dessen das Fertigbauelement mit einem Bauelement oder einem weiteren Fertigbauelement verbindbar ist. Das mindestens eine Verankerungselement in der Aufbetonschicht kann vorteilhaft in den Vertiefungen und/oder zwischen den Erhebungen der Faltung angeordnet sein. Die Verankerungselemente können beispielsweise als Bolzen- oder lösbare Verschraubungselemente ausgebildet sein, die auch in das Querjoch oder die Aufbetonschicht eingegossen werden können.

Das Querjoch kann bevorzugt in der jeweiligen Stirnfläche derart ausgebildet sein, dass es bei der Verbindung des Fertigbauelementes mit einem Bauelement eine Auflage für das Bauelement bildet, d. h. das Querjoch kann so groß ausgebildet werden, dass die Kontaktfläche zwischen dem Bauelement und dem Fertigbauelement, die bei der Verbindung des Bauelementes mit dem Verankerungselement des Querjochs gebildet wird, vollständig mit dem Querjoch gebildet sein kann. Dadurch kann ein gleichmäßiger Lasteintrag in das Fertigbauelement erreicht werden, sodass das Fertigbauelement auch außermittige Beanspruchen aufnehmen kann. Werden erfindungsgemäße Fertigbauelemente miteinander verbunden, so kann die Kontaktfläche zwischen den Fertigbauelementen mit den Querjochen des jeweiligen Fertigbauelementes ausgebildet werden. Ein besonders gleichmäßiger Lasteintrag kann mit Querjochen erreicht werden, die aus einem bewehrten Beton ausgebildet sind.

Besonders bevorzugt können die Fertigbauelemente als Wand- oder Deckenelemente ausgebildet werden. Fertigbauelemente, die als Deckenelemente ausgebildet sind, sollten vorteilhafterweise in der Aufbetonschicht in den Vertiefungen und/oder zwischen den Erhebungen der Faltung des vorgespannten Flächentragwerkelementes mindestens ein Verankerungselement aufweisen, mittels dessen das Deckenelement mit einem Bauelement oder einem weiteren Fertigbauelement verbindbar ist. Die Aufbetonschicht auf der Oberfläche des vorgespannten Flächentragwerkelementes ist vorteilhafterweise derart in den Vertiefungen und/oder zwischen den Erhebungen der Faltung des vorgespannten Flächentragwerkelementes ausgebildet, so dass die Aufbetonschicht mit den Erhebungen und/oder Vertiefungen der Faltung eine ebene Oberfläche bildet, die planparallel zum vorgespannten Flächentragwerkelement ausgerichtet ist. Dadurch kann das Faltwerk eine direkte Auflagefläche für ein Bauelement oder ein weiteres Fertigbauelement, das mit dem Deckenelement mittels des Verankerungselementes verbunden werden kann, bilden und die Aufbetonschicht entlasten. Die Unterbetonschicht ist vorteilhafterweise auf einer der Aufbetonschicht gegenüberliegend angeordneten Oberfläche des vorgespannten Flächentragwerkelementes derart in den Vertiefungen und/oder zwischen den Erhebungen der Faltung des vorgespannten Flächentragwerkelementes ausgebildet, so dass die Unterbetonschicht die Vertiefungen und/oder Erhebungen der Faltung bedeckt und eine ebene Oberfläche bildet, die planparallel zum vorgespannten Flächentragwerkelement ausgerichtet ist. Die Unterbetonschicht kann somit als durchgehende Oberfläche ausgebildet werden, die eine gute Wärmedämmung und Brandschutzsicherheit aufweist und direkt mit Spachtel oder Farbe beschichtet werden kann.

Fertigbauelemente, die als Wandelement ausgebildet sind, sollten vorteilhafterweise an mindestens einer äußeren Stirnfläche ein Querjoch mit mindestens einem Verankerungselement aufweisen, mittels dessen das Wandelement an der Stirnfläche auf Stoß oder an einer mit dem Querjoch gebildeten Seitenfläche des Wandelementes unter einem rechten Winkel mit einem Bauelement oder einem weiteren Fertigbauelement verbindbar ist. Das mindestens eine Verankerungselement kann hierfür im Querjoch beispielsweise senkrecht oder parallel zur jeweiligen Stirnfläche des Wandelementes ausgebildet oder ausgerichtet sein. Die Aufbetonschicht auf der Oberfläche des vorgespannten Flächentragwerkelementes und die Unterbetonschicht auf einer der Aufbetonschicht gegenüberliegend angeordneten Oberfläche des vorgespannten Flächentragwerkelementes können derart in den Vertiefungen und/oder zwischen den Erhebungen der Faltung des vorgespannten Flächentragwerkelementes ausgebildet sein, dass die Aufbetonschicht und die Unterbetonschicht die Vertiefungen und/oder Erhebungen der Faltung jeweils bedecken und jeweils ebene Oberflächen bilden, die planparallel zum vorgespannten Flächentragwerkelement ausgerichtet sind. Die Aufbetonschicht und die Unterbetonschicht können die Oberfläche des Flächentragwerkelementes dabei vollständig überdecken.

Die Verankerungselemente können beispielsweise als Bolzen aus Metall oder glasfaserverstärktem Kunststoff, als Dübel, Verbundanker oder Verschraubungselement ausgebildet sein. Sie können beispielsweise durch eine Spreizung, d. h. eine plastische Verformung des Verankerungselementes oder durch das Schneiden eines Gewindes mittels des Verankerungselementes im Fertigbauelement befestigt sein, sodass die Verankerungselemente für das Recycling der Fertigbauelemente leicht entfernt werden können. Alternativ können die Verankerungselemente auch mittels eines Bindemittels, z. B. einer Vergussmaße, im Fertigbauelement befestigt sein oder als Einlegeteile bereits bei der Ausbildung der Aufbeton- bzw. Unterbetonschicht oder eines Querjoche in diese eingegossen sein.

Ein Fertigbausystem weist mindestens zwei erfindungsgemäße Fertigbauelemente auf, die wie beschrieben mittels der Verankerungselemente an einer äußeren Stirnfläche oder an der Aufbetonschicht oder der Unterbetonschicht miteinander verbindbar sind und als Wandelemente oder Deckenelement ausgebildet sein können.

Ausführungsbeispiele der Erfindung sind in den Zeichnungen dargestellt und werden nachfolgend anhand der Figuren 1 bis 5 erläutert.

Es zeigen:
- Fig. 1:: in einer schematischen Schnittdarstellung eine Vorderansicht und eines Seitenansicht eines Beispiels eines Fertigbauelementes,
- Fig. 2:: in einer schematischen Schnittdarstellung ein Beispiel eines als Deckenelement ausgebildeten Fertigbauelementes mit senkrecht aufstehendem Wandelement,
- Fig. 3:: in einer schematischen Schnittdarstellung ein Beispiel eines als Wandelement ausgebildeten Fertigbauelementes,
- Fig. 4:: in einer schematischen Schnittansicht ein Beispiel eines Fertigbausystems als Wand-Deckenknoten einer Außenwand und
- Fig. 5:: in einer schematischen Schnittansicht ein weiteres Beispiele eines Fertigbausystems als Wand-Deckenknoten einer Innenwand.

In Figur 1 ist in einer schematischen Schnittdarstellung eine Vorderansicht und eines Seitenansicht eines Beispiels eines Fertigbauelementes dargestellt. Das Fertigbauelement weist ein auf Zug vorgespanntes Flächentragwerkelement 1 aus Textilbeton, eine Aufbetonschicht 2 und eine Unterbetonschicht 3 auf. Das vorgespannte Flächentragwerkelement 1 ist als Faltwerk ausgebildet, das eine Faltung aufweist, die durch Erhebungen und/oder Vertiefungen im vorgespannten Flächentragwerkelement 1 gebildet ist. Die Aufbetonschicht 2 ist auf einer Oberfläche des vorgespannten Flächentragwerkelementes 1 derart in den Vertiefungen und/oder zwischen den Erhebungen der Faltung ausgebildet, dass die Aufbetonschicht 2 eine ebene Oberfläche bildet, die planparallel zum vorgespannten Flächentragwerkelement 1 ausgerichtet ist. Die Unterbetonschicht 3 ist auf einer der Aufbetonschicht 2 gegenüberliegend angeordneten Oberfläche des vorgespannten Flächentragwerkelementes 1 derart in den Vertiefungen und/oder zwischen den Erhebungen der Faltung ausgebildet, dass die Unterbetonschicht 3 eine ebene Oberfläche bildet, die planparallel zum vorgespannten Flächentragwerkelement 1 ausgerichtet ist, und gegen Herausfallen gesichert ist. Das Fertigbauelement weist dadurch neben einer sehr geringen Eigenmasse eine hohe Tragfähigkeit, eine lange Lebensdauer, eine hohe Schall- und Wärmedämmung und auch eine hohe Brandschutzsicherheit auf.

Im dargestellten Beispiel der Figur 1 ist das vorgespannte Flächentragwerkelement 1 des Fertigbauelementes als Faltwerk ausgebildet, das eine Faltung aufweist, die durch linienförmige, äquidistant und parallel zueinander verlaufende Erhebungen und/oder Vertiefungen ausgebildet ist. Für eine hohe Tragfähigkeit und Schalldämmung sind die Erhebungen und/oder Vertiefungen insbesondere als Trapezsicken ausgebildet, d. h. das Faltwerk ist als Trapezfaltwerkplatte ausgebildet. Das vorgespannte Flächentragwerkelement 1 kann aus einem vorgespannten Textilbeton mit mindestens einer textilen Bewehrung 4 mit sofortigem Verbund ausgebildet sein. Im dargestellten Beispiel der Figur 1 ist das vorgespannte Flächentragwerkelement 1 aus einem vorgespannten Textilbeton mit sofortigem Verbund gebildet, der mindestens eine textile Bewehrung 4 aus Carbon-Faserbündeln, sogenannten Rovings, aufweist. Die textile Bewehrung ist als Gelegestreifen ausgebildet, die im dargestellten Beispiel, mit ihrer Längsachse entlang der linienförmigen Erhebungen und/oder linienförmigen Vertiefungen des Faltwerkes angeordnet sind. Neben oder zusätzlich zu Faserbündeln aus Carbon, bzw. Kohlenstoff, kann die textile Bewehrung auch aus Basalt- und/oder Glasfaserbündeln gebildet sein. Statt als einzelne Gelegestreifen kann die textile Bewehrung auch als dreidimensionales Faltwerk ausgebildet sein, das komplementär zur Faltung des Flächentragwerkelement 1 ausgebildet und der Faltung folgend im Flächentragwerkelement 1 angeordnet ist. Die Fasern können in Beton und/oder einen Kunststoff eingebettet sein.

Die Aufbetonschicht 2 und/oder die Unterbetonschicht 3 sind im dargestellten Beispiel der Figur 1 aus einem Schaumbeton oder Porenleichtbeton ausgebildet. Dadurch kann das Fertigbauelement diffusionsoffen und dennoch wärme- und schalldämmend und auch brandsicher ausgebildet werden. Schaumbeton oder Porenleichtbeton erleichtern außerdem die Fertigung des Fertigbauelementes. Die Aufbetonschicht 2 und/oder die Unterbetonschicht 3 können in kurzer Zeit und sehr eben ausgebildet werden, so dass sie sich unbehandelt für eine direkte Beschichtung mit Spachtel, Farbe oder Putz eignen. Außerdem können bei der Fertigung mögliche Installationen bereits in die Aufbetonschicht 2 und/oder die Unterbetonschicht 3 eingebettet werden. Durch den Schaumbeton bzw. Porenleichtbeton ist das Fertigbauelement außerdem recyclebar, so dass es insgesamt eine sehr gute Ökobilanz aufweist.

Im dargestellten Beispiel der Figur 1 ist das Fertigbauelement an mindestens einer äußeren Stirnfläche mit einem Querjoch 5 ausgebildet, das beispielsweise aus einem bewehrten Beton ausgebildet sein kann. In diesem Querjoch 5 kann mindestens ein Verankerungselement 6 (in Figur 4 und 5 dargestellt) angeordnet sein, mittels dessen das Fertigbauelement mit einem anderen Bauelement 7 oder einem weiteren Fertigbauelement verbindbar ist. Das Verankerungselement 6 kann hierfür im Querjoch 5 beispielsweise senkrecht oder parallel zur jeweiligen äußeren Stirnfläche des Fertigbauelementes ausgebildet sein, so dass das Fertigbauelement an der jeweiligen Stirnfläche auf Stoß oder an einer mit dem Querjoch 5 gebildeten äußeren Seitenfläche unter einem rechten Winkel mit einem Bauelement 7 oder einem weiteren Fertigbauelement verbindbar ist. Beispiele hierfür sind in den Figuren 4 und 5 dargestellt.

Das Querjoch 5 kann insbesondere als Zwischenauflage für das Bauelement 7 oder das weitere Fertigbauelement, mit dem das Fertigbauelement verbindbar ist, ausgebildet sein, d. h. das Querjoch 5 kann so groß ausgebildet werden, dass die Kontaktfläche, die bei der Verbindung des Fertigbauelementes mit dem Bauelement 7 oder einem weiteren Fertigbauelement mittels des mindestens einen Verankerungselementes 6 des Querjochs 5 zwischen dem Fertigbauelement und dem Bauelement 7 oder einem weiteren Fertigbauelement gebildet wird, vollständig mit dem Querjoch 5 gebildet ist. Dadurch kann ein gleichmäßiger Lasteintrag in das Fertigbauelement erreicht werden, sodass das Fertigbauelement auch außermittige Beanspruchungen aufnehmen kann. Das Querjoch 5 kann insbesondere auch in auskragenden Fertigbauteilen als Auflager an belasteten Flächen der Kragenende ausgebildet sein. Alternativ oder zusätzlich zu Verankerungselementen 6 in Querjochen 5 kann außerdem mindestens ein Verankerungselement 6 in der Aufbetonschicht 2 (in Figur 2 dargestellt) und/oder der Unterbetonschicht 3 vorgesehen sein, mittels dessen das Fertigbauelement an der Aufbetonschicht 2 und/oder der Unterbetonschicht 3 mit einem weiteren Bauelement 7 verbindbar ist.

Das Fertigbauelement kann insbesondere mit mindestens einem lösbaren Verankerungselement 6 ausgebildet werden, sodass entsprechende Konstruktionen aus den Fertigbauelementen einfach rückbaubar und wiederverwendbar sind. Die Anzahl und Anordnung der Querjoche 5 und Verankerungselemente 6 können variabel an die jeweiligen Abmessungen, Einbaurichtung und Belastungen des Fertigbauelementes angepasst werden. Das Fertigbauelement kann insbesondere auch als Wand- oder Deckenelement ausgebildet werden. Solche Fertigbauelemente können typischerweise mit einer Breite im Bereich von 1,20 Metern bis 2,40 Metern, einer Länge zwischen 3 Metern bis 8 Metern und einer Wand- bzw. Deckenstärke von 15 cm bis 40 cm ausgebildet werden und auch Zwischenjoche für Zwischenebenen und/oder Öffnungen, beispielsweise für Türen oder Fenster, aufweisen. Die Querjoche und/oder Zwischenjoche können außerdem Spannkanäle aufweisen, durch die die Fertigbauelemente beispielsweise zur Überbrückung von Öffnungen mit Spanngliedern, wie z. B. Spannstäben, zusammengespannt werden können. Die Fertigbauteile können hierfür segmentiert, d. h. in Teilabschnitten ausgebildet sein, wobei die Fugen zwischen den einzelnen Teilabschnitten typischerweise senkrecht zur Haupttragrichtung der zusammengespannten Teilabschnitte mit Noppen am jeweiligen Joch ausgebildet sind. Die Fertigbauteile lassen sich somit auch für Konstruktionen in Segmentbauweise verwenden. Alternativ oder zusätzlich zur Verspannung über Spannkanäle und Spannglieder können die Fertigbauteile zur Lastverteilung auch mit Unterzügen ausgebildet sein.

Figur 2 zeigt in einer schematischen seitlichen Schnittansicht ein Beispiel eines als Deckenelement ausgebildeten Fertigbauelementes. Wiederkehrende Merkmale sind in dieser Figur 2, wie auch in den folgenden Figuren, mit identischen Bezugszeichen versehen.

Das Fertigbauelement weist in der Aufbetonschicht 2 in den Vertiefungen und/oder zwischen den Erhebungen der Faltung mindestens ein Verankerungselement 6, im dargestellten Beispiel ein Verschraubungselement, auf, mittels dessen das Deckenelement mit einem Bauelement 7 oder einem weiteren Fertigbauelement lösbar verbindbar ist. Die Aufbetonschicht 2 auf der Oberfläche des vorgespannten Flächentragwerkelementes 1 ist derart in den Vertiefungen und/oder zwischen den Erhebungen der Faltung ausgebildet ist, dass die Aufbetonschicht 2 mit den Erhebungen und/oder Vertiefungen der Faltung eine ebene Oberfläche bildet, die planparallel zum vorgespannten Flächentragwerkelement 1 ausgerichtet ist. Dadurch bildet das Faltwerk eine direkte Auflagefläche für das Bauelement 7 bzw. für ein weiteres Fertigbauelement, und die Aufbetonschicht 2 wird entlastet. Die Unterbetonschicht 3 ist vorteilhafterweise auf einer der Aufbetonschicht 2 gegenüberliegend angeordneten Oberfläche des vorgespannten Flächentragwerkelementes 1 derart in den Vertiefungen und/oder zwischen den Erhebungen der Faltung ausgebildet, dass die Unterbetonschicht 3 die Vertiefungen und/oder Erhebungen der Faltung bedeckt und eine ebene Oberfläche bildet, die planparallel zum vorgespannten Flächentragwerkelement 1 ausgerichtet ist.

In Figur 3 ist in einer schematischen seitlichen Schnittansicht ein Beispiel eines als Wandelement ausgebildeten Fertigbauelementes dargestellt. Das Fertigbauelement weist an mindestens einer äußeren Stirnfläche ein Querjoch 5 mit einem Verankerungselement 6 (in Figur 4 und 5 dargestellt) auf, mittels dessen das Fertigbauelement an der Stirnfläche auf Stoß oder an einer mit dem Querjoch 5 gebildeten Seitenfläche des Fertigbauelementes unter einem rechten Winkel mit einem Bauelement 7 oder einem weiteren Fertigbauelement verbindbar ist. Die Aufbetonschicht 2 auf der Oberfläche des vorgespannten Flächentragwerkelementes 1 und die Unterbetonschicht 3 auf einer der Aufbetonschicht 2 gegenüberliegend angeordneten Oberfläche des vorgespannten Flächentragwerkelementes 1 sind derart in den Vertiefungen und/oder zwischen den Erhebungen der Faltung des vorgespannten Flächentragwerkelementes 1 ausgebildet, dass die Aufbetonschicht 2 und die Unterbetonschicht 3 die Vertiefungen und/oder Erhebungen der Faltung jeweils bedecken und jeweils ebene Oberflächen bilden, die planparallel zum vorgespannten Flächentragwerkelement 1 ausgerichtet sind.

Die Figuren 4 und 5 zeigen in schematischen Schnittdarstellungen Beispiele von Fertigbausystemen. Fertigbausysteme weisen mindestens zwei Fertigbauelemente auf, die mittels der Verankerungselemente 6 miteinander verbindbar sind. Die Verankerungselemente 6 können hierfür in der Aufbetonschicht 2 oder im Querjoch 5 angeordnet des jeweiligen Fertigbauelementes sein. Die Figuren 4 und 5 zeigen jeweils Fertigbausysteme mit mehr als zwei Fertigbauelementen, der Fachmann kann den Beispielen der Figuren 4 und 5, sowie auch dem Beispiel der Figur 2 jedoch auch entnehmen, wie Fertigbausysteme mit lediglich zwei Fertigbauelementen ausgebildet sein können.

Figur 4 zeigt ein Beispiel eines Fertigbausystems, bei dem drei Fertigbauelemente T-förmig miteinander verbunden werden können. Die Verankerungselemente 6 sind in den Querjochen 5 jeweils senkrecht oder parallel zur Stirnfläche der Fertigbauelemente ausgebildet, so dass die Fertigbauelemente an Flächen, die von jeweils einem Querjoch 5 mit einem senkrecht zur Stirnfläche angeordneten Verankerungselement 6 und einem Querjoch 5 mit einem parallel zur Stirnfläche angeordneten Verankerungselement 6 gebildeten werden, unter einem rechten Winkel miteinander verbunden werden können.

Im Beispiel der Figur 5 ist ein Fertigbausystem dargestellt, bei dem vier Fertigbauelemente kreuzförmig miteinander verbunden werden können. Die Verankerungselemente 6 sind jeweils senkrecht zu den Stirnflächen der Fertigbauelemente in den Querjochen 5 der Fertigbauelemente angeordnet, so dass zwei einander gegenüber angeordnete Fertigbauelemente an den jeweiligen Stirnflächen auf Stoß miteinander verbindbar sind und zwei weitere Fertigbauelemente in einem rechten Winkel an den Seitenflächen, die von den Querjochen 5 der zwei auf Stoß verbundenen Fertigbauelemente gebildet werden, jeweils gegenüberliegend zu den auf Stoß verbundenen Fertigbauelementen mit diesen verbindbar sind. Die auf Stoß an ihren Stirnflächen miteinander verbundenen Fertigbauelemente können beispielsweise als Deckenelemente ausgebildet sein, während die Fertigbauelemente, die rechtwinklig mit diesen auf Stoß verbundenen Fertigbauelementen mit diesen verbundenen sind, als Wandelemente ausgebildet sein können. Die Querjoche 5 können außerdem, wie in Figur 5 schematisch dargestellt, als Zwischenauflagen ausgebildet sein, d. h. die Querjoche 5 können jeweils an oder als Kontaktflächen bzw. Kraftübertragungsflächen zwischen den Fertigbauelementen ausgebildet sein.

Lediglich in den Ausführungsbeispielen offenbarte Merkmale der verschiedenen Ausführungsbeispiele können miteinander kombiniert und einzeln, unabhängig vom jeweiligen gezeigten Beispiel, beansprucht werden.

## Patentansprüche

1. Fertigbauelement aufweisend ein vorgespanntes Flächentragwerkelement (1) aus Textilbeton, eine Aufbetonschicht (2) und/oder eine Unterbetonschicht (3), **dadurch gekennzeichnet, dass**
das vorgespannte Flächentragwerkelement (1) als Faltwerk ausgebildet ist, das eine Faltung aufweist, die durch Erhebungen und/oder Vertiefungen im vorgespannten Flächentragwerkelement (1) gebildet ist,
die Aufbetonschicht (2) auf einer Oberfläche des vorgespannten Flächentragwerkelementes (1) derart in den Vertiefungen und/oder zwischen den Erhebungen der Faltung ausgebildet ist, dass die Aufbetonschicht (2) eine ebene Oberfläche bildet, die planparallel zum vorgespannten Flächentragwerkelement (1) ausgerichtet ist, und/oder
die Unterbetonschicht (3) auf einer der Aufbetonschicht (2) gegenüberliegend angeordneten Oberfläche des vorgespannten Flächentragwerkelementes (1) derart in den Vertiefungen und/oder zwischen den Erhebungen der Faltung ausgebildet ist, dass die Unterbetonschicht (3) eine ebene Oberfläche bildet, die planparallel zum vorgespannten Flächentragwerkelement (1) ausgerichtet ist.

2. Fertigbauelement nach Anspruch 1, **dadurch gekennzeichnet, dass** das vorgespannte Flächentragwerkelement (1) als Faltwerk ausgebildet ist, das eine Faltung aufweist, die mit linienförmigen Erhebungen und/oder linienförmigen Vertiefungen gebildet ist; wobei die linienförmigen Vertiefungen und/oder Erhebungen mit einem halbrunden, rechteckigen, dreieckigen und/oder trapezförmigen Querschnitt ausgebildet sind.

3. Fertigbauelement nach einem der vorherigen Ansprüche, **dadurch gekennzeichnet, dass** das vorgespannte Flächentragwerkelement (1) als Faltwerk ausgebildet ist, das eine Faltung mit Erhebungen und/oder Vertiefungen aufweist, die als Halbrundsicken, Kastensicken, Trapezsicken oder Dreiecksicken ausgebildet sind.

4. Fertigbauelement nach einem der vorhergehenden Ansprüche, **dadurch gekennzeichnet, dass** das vorgespannte Flächentragwerkelement (1) aus einem vorgespannten Textilbeton mit sofortigem Verbund gebildet ist, der mindestens eine textile Bewehrung aus Carbon-, Basalt- und/oder Glasfaserbündeln (4) aufweist.

5. Fertigbauelement nach einem der vorhergehenden Ansprüche, **dadurch gekennzeichnet, dass** die mindestens eine textile Bewehrung als Gelegestreifen ausgebildet ist, wobei die Gelegestreifen im Faltwerk mit ihrer Längsachse entlang der linienförmigen Erhebungen und/oder linienförmigen Vertiefungen der Faltung angeordnet sind.

6. Fertigbauelement nach einem der vorherigen Ansprüche, **dadurch gekennzeichnet, dass** die Aufbetonschicht (2) und/oder die Unterbetonschicht (3) aus einem Leichtbeton, insbesondere einem Schaumbeton oder Porenleichtbeton, ausgebildet ist/sind.

7. Fertigbauelement nach einem der vorherigen Ansprüche, **dadurch gekennzeichnet, dass** das Fertigbauelement an mindestens einer äußeren Stirnfläche ein Querjoch (5) mit einem Verankerungselement (6), mittels dessen das Fertigbauelement mit einem Bauelement (7) oder einem weiteren Fertigbauelement verbindbar ist, und/oder in der Aufbetonschicht (2) und/oder der Unterbetonschicht (3) mindestens ein Verankerungselement (6), mittels dessen das Fertigbauelement mit einem Bauelement (7) oder einem weiteren Fertigbauelement verbindbar ist, aufweist.

8. Fertigbauelement nach einem der vorherigen Ansprüche, **dadurch gekennzeichnet, dass**,
das Fertigbauelement in der Aufbetonschicht (2) und/oder der Unterbetonschicht (3) in den Vertiefungen und/oder zwischen den Erhebungen der Faltung mindestens ein Verankerungselement (6) aufweist, mittels dessen das Fertigbauelement mit einem Bauelement (7) oder einem weiteren Fertigbauelement verbindbar ist.

9. Fertigbauelement nach einem der vorherigen Ansprüche, **dadurch gekennzeichnet, dass**, die Aufbetonschicht (2) und/oder die Unterbetonschicht (3) derart in den Vertiefungen und/oder zwischen den Erhebungen der Faltung ausgebildet ist/sind, dass
die Aufbetonschicht (2) und/oder die Unterbetonschicht (3) jeweils mit den Erhebungen und/oder Vertiefungen der Faltung eine ebene Oberfläche bildet/bilden, die planparallel zum vorgespannten Flächentragwerkelement (1) ausgerichtet ist, oder
die Aufbetonschicht (2) und/oder die Unterbetonschicht (3) derart in den Vertiefungen und/oder zwischen den Erhebungen der Faltung ausgebildet ist/sind, dass die Aufbetonschicht (2) und/oder die Unterbetonschicht (3) jeweils die Vertiefungen und/oder Erhebungen der Faltung übergedeckt/überdecken und eine ebene Oberfläche bildet/bilden, die planparallel zum vorgespannten Flächentragwerkelement (1) ausgerichtet ist.

10. Fertigbausystem aufweisend mindestens zwei Fertigbauelemente nach einem der Ansprüche 7 oder 8, wobei die Fertigbauelemente mittels der Verankerungselemente (6) miteinander verbindbar sind.

## Claims

1. A prefabricated building element having a prestressed planar load-bearing structure element (1) made of textile concrete, a top concrete layer (2) and/or a bottom concrete layer (3), **characterized in that**
the prestressed planar load-bearing structure element (1) is designed as a folded plate having a fold formed by elevations and/or depressions in the prestressed planar load-bearing structure element (1),
the top concrete layer (2) is designed on a surface of the prestressed load-bearing structure element (1) in the depressions and/or between the elevations of the fold such that the top concrete layer (2) forms a flat surface aligned plane-parallel to the prestressed load-bearing structure element (1), and/or
the bottom concrete layer (3) is designed on a surface of the prestressed planar load-bearing structure element (1) arranged opposite the top concrete layer (2) in the depressions and/or between the elevations of the fold such that the bottom concrete layer (3) forms a flat surface aligned plane-parallel to the prestressed loading-bearing structure element (1).

2. The prefabricated building element according to claim 1, **characterized in that** the prestressed planar load-bearing structure element (1) is designed as a folded plate having a fold formed with linear elevations and/or linear depressions; wherein the linear depressions and/or elevations are formed with a semicircular, rectangular, triangular and/or trapezoidal cross section.

3. The prefabricated building element according to any one of the preceding claims, **characterized in that** the prestressed planar load-bearing structure element (1) is designed as a folded plate having a fold with elevations and/or depressions designed as semicircular beads, rectangular beads, trapezoidal beads or triangular beads.

4. The prefabricated building element according to any one of the preceding claims, **characterized in that** the prestressed planar load-bearing structure element (1) is formed from a prestressed textile concrete with an immediate bond having at least one textile reinforcement made from carbon, basalt and/or glass fiber bundles (4).

5. The prefabricated building element according to any one of the preceding claims, **characterized in that** the at least one textile reinforcement is designed as a scrim strip, wherein the scrim strips are arranged in the folded plate with their longitudinal axis along the linear elevations and/or linear depressions of the fold.

6. The prefabricated building element according to any one of the preceding claims, **characterized in that** the top concrete layer (2) and/or the bottom concrete layer (3) is/are made of a lightweight concrete, in particular a foamed concrete or aerated lightweight concrete.

7. The prefabricated building element according to any one of the preceding claims, **characterized in that** the prefabricated building element has a transverse yoke (5) on at least one outer end face with an anchoring element (6), by means of which the prefabricated building element can be connected to a component (7) or a further prefabricated building element, and/or has at least one anchoring element (6) in the top concrete layer (2) and/or the bottom concrete layer (3), by means of which anchoring element (6) the prefabricated building element can be connected to a component (7) or to a further prefabricated building element.

8. The prefabricated building element according to any one of the preceding claims, **characterized in that**
the prefabricated building element has at least one anchoring element (6) in the top concrete layer (2) and/or the bottom concrete layer (3) in the depressions and/or between the elevations of the fold, by means of which anchoring element (6) the prefabricated building element can be connected to a component (7) or a further prefabricated building element.

9. The prefabricated building element according to any one of the preceding claims, **characterized in that** the top concrete layer (2) and/or the bottom concrete layer (3) is/are designed in the depressions and/or between the elevations of the fold such that
the top concrete layer (2) and/or the bottom concrete layer (3) each form(s) a flat surface with the elevations and/or depressions of the fold, which flat surface is aligned plane-parallel to the prestressed planar load-bearing structure element (1), or
the top concrete layer (2) and/or the bottom concrete layer (3) is/are designed in the depressions and/or between the elevations of the fold such that the top concrete layer (2) and/or the bottom concrete layer (3) each cover(s) the depressions and/or elevations of the fold and form(s) a flat surface aligned plane-parallel to the prestressed planar load-bearing structure element (1).

10. A prefabricated building system having at least two prefabricated building elements according to any one of claims 7 or 8, the prefabricated building elements being able to be connected to one another by means of the anchoring elements (6).

## Revendications

1. Elément préfabriqué présentant un élément de structure plane (1) précontraint en béton textile, une couche de béton supérieure (2) et/ou une couche de béton inférieure (3), **caractérisé en ce que**
l'élément de structure plane (1) précontraint est conçu comme une structure pliée, qui présente un pli qui est formé par des élévations et/ou des creux dans l'élément de structure plane (1) précontraint,
la couche de béton supérieure (2) est formée sur une surface de l'élément de structure plane (1) précontraint dans les creux et/ou entre les élévations du pli de telle manière que la couche de béton supérieure (2) forme une surface plane qui est orientée parallèle dans le plan à l'élément de structure plane (1) précontraint, et/ou
la couche de béton inférieure (3) est formée sur une surface de l'élément de structure plane (1) précontraint disposée en face de la couche de béton supérieure (2) dans les creux et/ou entre les élévations du pli de telle manière que la couche de béton inférieure (3) forme une surface plane qui est orientée parallèle dans le plan par rapport à l'élément de structure plane (1) précontraint.

2. Elément préfabriqué selon la revendication 1, **caractérisé en ce que** l'élément de structure plane (1) précontraint est conçu comme une structure pliée, qui présente un pli, qui est constitué d'élévations en forme de lignes et/ou de creux en forme de lignes ; dans lequel les creux en forme de lignes et/ou les élévations sont conçus avec une section transversale en demi cercle, rectangulaire, triangulaire et/ou trapézoïdale.

3. Elément préfabriqué selon l'une des revendications précédentes, **caractérisé en ce que** l'élément de structure plane (1) précontraint est conçu comme une structure pliée qui présente un pli avec des élévations et/ou des creux qui sont conçus comme des ondulations en demis cercles, des ondulations de type boites, des ondulations en trapèzes ou des ondulations en triangles.

4. Elément préfabriqué selon l'une des revendications précédentes, **caractérisé en ce que** l'élément de structure plane (1) précontraint est formé à base d'un béton textile précontraint avec un composite immédiat qui présente au moins un renforcement textile à base d'un faisceau de fibres de carbone, de basalte et/ou de verre (4).

5. Elément préfabriqué selon l'une des revendications précédentes, **caractérisé en ce que** le ou les renforcements textiles sont conçus comme des bandes de canevas, où les bandes de canevas sont disposées dans la structure pliée avec leur axe longitudinal le long des élévations en forme de lignes et/ou des creux en forme de lignes du pli.

6. Elément préfabriqué selon l'une des revendications précédentes, **caractérisé en ce que** la couche de béton supérieure (2) et/ou la couche de béton inférieure (3) est conçue ou sont conçues à base d'un béton léger, en particulier, un béton cellulaire ou un béton léger poreux.

7. Elément préfabriqué selon l'une des revendications précédentes, **caractérisé en ce que** l'élément préfabriqué présente, au niveau d'au moins une surface frontale extérieure, une traverse (5) avec un élément d'ancrage (6), au moyen duquel l'élément préfabriqué peut être relié avec un élément de construction (7) ou un autre élément préfabriqué, et/ou présente au moins un élément d'ancrage (6), au moyen duquel l'élément préfabriqué peut être relié avec un élément de construction (7) ou un autre élément préfabriqué dans la couche de béton supérieure (2) et/ou dans la couche de béton inférieure (3).

8. Elément préfabriqué selon l'une des revendications précédentes, **caractérisé en ce que**,
l'élément préfabriqué présente, dans la couche de béton supérieure (2) et/ou dans la couche de béton inférieure (3), dans les creux et/ou entre les élévations du pli, au moins un élément d'ancrage (6) au moyen duquel l'élément préfabriqué peut être relié avec un élément de construction (7) ou un autre élément préfabriqué.

9. Elément préfabriqué selon l'une des revendications précédentes, **caractérisé en ce que** la couche de béton supérieure (2) et/ou la couche de béton inférieure (3) est conçue ou sont conçues dans les creux et/ou entre les élévations du pli de telle manière que
la couche de béton supérieure (2) et/ou la couche de béton inférieure (3) forme ou forment, respectivement, une surface plane avec les élévations et/ou les creux du pli, qui orientée parallèlement dans le plan par rapport à l'élément de structure plane (1) précontraint, ou
la couche de béton supérieure (2) et/ou la couche de béton inférieure (3) est conçue ou sont conçues de telle manière dans les creux et/ou entre les élévations que la couche de béton supérieure (2) et/ou la couche de béton inférieure (3) recouvre ou recouvrent respectivement les creux et/ou les élévations du pli et forme ou forment une surface plane, qui est orientée parallèlement dans le plan par rapport à l'élément de structure plane (1) précontraint.

10. Système préfabriqué présentant au moins deux éléments préfabriqués selon l'une des revendications 7 ou 8, dans lequel les éléments préfabriqués peuvent être reliés les uns aux autres au moyen d'éléments d'ancrage (6).
